# EUROPÄISCHE PATENTSCHRIFT

(11) **EP 4 469 220 B1**
(45) Veröffentlichungstag und Bekanntmachung des Hinweises auf die Patenterteilung: **31.12.2025**
(21) Anmeldenummer: 23700781.0
(22) Anmeldetag: 12.01.2023
(51) Int. Cl.: B21B 15/00, B21B 37/00

(54) **VERFAHREN ZUM QUERTEILEN EINES METALLBANDES SOWIE WALZANLAGE MIT EINER SCHERE ZUM QUERTEILEN EINES METALLBANDES**
METHOD FOR TRANSVERSE CUTTING A METAL STRIP AND ROLLING MACHINE WITH SHEARS FOR TRANSVERSE CUTTING A METAL STRIP
PROCÉDÉ DE DÉCOUPE TRANSVERSALE D'UNE BANDE MÉTALLIQUE ET LAMINOIR DOTÉ D'UN DISPOSITIF DE COUPE TRANSVERSALE D'UNE BANDE MÉTALLIQUE

(30) Priorität: 28.01.2022 DE 102022200939
(43) Veröffentlichungstag der Anmeldung: 04.12.2024
(73) Patentinhaber: SMS Group GmbH, 41069 Mönchengladbach (DE)
(72) Erfinder: KINTSCHER, Björn, 42551 Velbert (DE)
(74) Vertreter: Kross, Ulrich
(86) Internationale Anmeldenummer: PCT/EP2023/050620
(87) Internationale Veröffentlichungsnummer: WO 2023/143924

(56) Entgegenhaltungen:
- EP-B1- 3 177 412
- DE-A1- 102016 109 489
- DE-A1- 102019 217 839

## Beschreibung

Die Erfindung betrifft ein Verfahren zum Querteilen eines Metallbandes mittels wenigstens einer Schere in einer Walzanlage.

Die Erfindung betrifft weiterhin eine Walzanlage umfassend Mittel zum, Ablängen und Walzen eines Metallbandes in wenigstens einer Walzlinie mit wenigstens einer Walzeinrichtung, wenigstens einer Schere, die zum Trennen des Metallbandes in Abschnitte vorgegebener Länge ausgebildet ist, und wenigstens einer übergeordneten Prozesssteuerung zur Automatisierung der Anlage.

Die Walzanlage ist insbesondere als sogenannte CSP^{®} Anlage (Compact Strip Production) zum quasi kontinuierlichen Gießen und Walzen von Brammen ausgebildet.

Das von der Anmelderin entwickelte CSP^{®} Verfahren ist ein Verfahren, bei dem flüssiger Stahl in einer Stranggießmaschine zu sogenannten Brammen vergossen wird. Der Gießstrang wird mit einer Schere zu Brammen getrennt und in einem Ofen auf Walztemperatur homogenisiert und gegebenenfalls erwärmt sowie anschließend in einer Warmwalzstraße gewalzt. Die Schere, die aus dem kontinuierlich aus der Maschine austretenden Strang einzelne Brammen schneidet, ist so ausgelegt, dass der warme Strang auch unter anspruchsvollen Prozessbedingungen, d.h. bei einem niedrigen Temperaturniveau, bei Verarbeitung von höherfestem Material und bei großen Schnittbreiten getrennt werden kann. Je nach Schnittbedingungen kann die Schere einem erhöhten Verschleiß unterliegen. Unter ungünstigsten Bedingungen kann die Schere Schaden nehmen, der zu einem Ausfall führt.

Im Stand der Technik ist es bekannt, durch die Führung des Verfahrens eine Verbesserung des Verschleißverhaltens von Anlagenkomponenten zu erwirken.

Ein solches Verfahren zur Verbesserung des Verschleißverhaltens von Anlagenkomponenten bei der Weiterverarbeitung von hoch legierten Stählen sowie eine Anlage zur Verarbeitung dieser hochlegierten Stähle ist beispielsweise aus der DE 10 2016 109 489 A1 bekannt. Das aus dieser Druckschrift bekannte Verfahren sieht vor, die Kühlung des Gussprodukts derart zu steuern, dass die höchste Temperatur im Querschnitt des Gussprodukts die Nullzähigkeitstemperatur am Ende der Gießmaschine und vor dem ersten Umformschritt, aber mindestens vor einem mechanischen Ablängen des Gussprodukts mittels einer Schere zumindest temporär für den jeweiligen Bearbeitungsschritt unterschritten wird. Insbesondere ist vorgesehen, dass die Sekundärkühlung des Metallbandes gezielt gesteuert wird, sodass der Strang während des Scherenschnitts nicht im Bereich der Nullzähigkeitstemperatur liegt. Dadurch wird insbesondere die Schere vor einem vorzeitigen Verschleiß geschützt.

Ein Verfahren zum Querteilen eines Metallbandes ist beispielsweise auch aus der EP 3 177 412 B1 bekannt. Das Verfahren betrifft ebenfalls die Einstellung eines gezielten Temperaturprofils am Bandkopf und Bandfuß vor dem Querteilen eines Metallbandes.

Die DE 10 2019 217839 A1 offenbart ein Verfahren zum Querteilen eines Metallbandes mittels wenigstens einer Trenneinrichtung. Bei dem in dieser Druckschrift beschriebenen Verfahren ist vorgesehen, für das herzustellende Metallprodukt den Ist-Wert einer Kenngröße über einen längeren Abschnitt des Metallproduktes zu berechnen, wobei die Kenngröße den Widerstand des Metallproduktes gegen Trenn- oder Umformvorgänge repräsentiert. Nur wenn der Ist-Wert der Kenngröße des Metallproduktes kleiner ist als der Schwellenwert, d. h. wenn die Leistungsfähigkeit der Einrichtung ausreicht, um das Metallprodukt zu trennen oder umzuformen, erfolgt auch tatsächlich die Trennung oder Umformung. Dadurch ist es möglich, eine momentane Überbelastung oder Beschädigung der Trenn- oder Umformungseinrichtung zu vermeiden. Der Erfindung liegt die Aufgabe zugrunde, ein Verfahren zum Querteilen eines Metallbandes der eingangs genannten Art bereitzustellen, das ebenfalls zur Verbesserung des Verschleißverhaltens der Schere beiträgt.

Der Erfindung liegt weiterhin die Aufgabe zugrunde, eine Walzanlage bereitzustellen, die so ausgebildet ist, dass ein verschleißarmer Betrieb der Schere gewährleistet ist.

Die Aufgabe wird gelöst durch die Bereitstellung eines Verfahrens mit den Merkmalen des Anspruchs 1 sowie durch die Bereitstellung einer Walzanlage mit den Merkmalen des Anspruchs 5. Vorteilhafte Ausgestaltungen der Erfindung ergeben sich aus den Unteransprüchen.

Ein Gesichtspunkt der Erfindung betrifft ein Verfahren zum Querteilen eines Metallbandes mittels wenigstens einer Schere in einer Walzanlage, folgende Verfahrensschritte umfassend:
A) Ermitteln wenigstens eines Soll-Schnittzeitpunkts an einem Schnittort der Walzanlage in Abhängigkeit einer Soll-Länge des Metallbandes,
B) Ermitteln der Scherfestigkeit des Metallbandes am Schnittort zum Soll-Schnittzeitpunkt,
C) Auslösen eines Schnitts zum Soll-Schnittzeitpunkt, wenn die Scherfestigkeit des Metallbandes am Schnittort zu einem Soll-Schnittzeitpunkt kleiner oder gleich einer für die Schere gegebenen Grenz-Scherfestigkeit des Metallbandes ist oder
D) Blockieren des Schnitts zum Soll-Schnittzeitpunkt, wenn die Scherfestigkeit des Metallbandes zum Soll-Schnittzeitpunkt am Schnittort größer als die Grenz-Scherfestigkeit ist.

Die Schere, die bei dem Verfahren Anwendung findet, kann als Pendelschere, Kurbelschere, Trommelschere oder dergleichen ausgebildet sein.

Unter einem Metallband im Sinne der Erfindung wird ein flaches Metallprodukt verstanden, das als Halbzeug in Form von Brammen, Blöcken, Knüppeln kontinuierlich oder diskontinuierlich einer Walzanlage zugeführt wird und das vor und/oder während einer Verarbeitung in einer Walzanlage geschnitten werden soll. Der Begriff "Metallband" umfasst auch Zwischenprodukte und Vorprodukte, wie beispielsweise Warmband oder Gießstränge, die aus dem Auslauf einer mit der Walzanlage verbundenen Stranggießmaschine austreten und in der Walzanlage zu Brammen geschnitten werden und zu Band weiter gewalzt werden.

Das Verfahren betrifft insbesondere das Querteilen von Metallbändern mit einer Temperatur von mehr als 300 Grad C.

Die Walzanlage gemäß der vorliegenden Erfindung ist vorzugsweise eine solche zum Herstellen von Bändern einer Enddicke von 0,6 bis 25,4 mm aus gegossenen Brammen, die beispielsweise eine Dicke von 40-180 mm, bevorzugt 50 bis 150 mm und einer Breite von 800-2500 mm aufweisen können.

Ein wesentlicher Gesichtspunkt der Erfindung ist der Maschinenschutz der Schere durch eine vorzugsweise kontinuierliche Berechnung der Warmscherfestigkeit des Metallbandes am Schnittort. Ist die Scherfestigkeit des Metallbandes zu einem Soll-Schnittzeitpunkt am Schnittort größer als eine festgelegte Grenz-Scherfestigkeit, wird erfindungsgemäß der Schnitt der Schere blockiert, und zwar vorzugsweise so lange, bis die Scherfestigkeit des Metallbandes kleiner oder gleich einer für die Schere gegebenen Grenz-Scherfestigkeit ist.

Das Verfahren kann modell- und regelbasiert durchgeführt werden. Anders als bei den im Stand der Technik bekannten Verfahren wird nicht das Temperaturprofil vor dem Querteilen des Metallbandes beeinflusst, sondern die Scherfestigkeit des Metallbandes wird kontinuierlich berechnet, wobei die Scherfestigkeit eine Funktion der Temperatur, der Materialzusammensetzung des Metallbandes, dessen Dicke und dessen Breite ist.

Bei dem Verfahren gemäß der Erfindung ist vorgesehen, einen neuen Soll-Schnittzeitpunkt festzulegen, wenn der Schnitt wegen einer Überschreitung der Grenz-Scherfestigkeit des Metallbandes blockiert wird.

Die Scherfestigkeit des Metallbandes am Schnittort zum Soll-Schnittzeitpunkt kann in Abhängigkeit einer Temperatur des Metallbandes am Schnittort zum Soll-Schnittzeitpunkt ermittelt werden.

Hierzu kann vorgesehen sein, die Temperatur am Schnittort zum Soll-Schnittzeitpunkt fortlaufend auf der Basis einer gemessenen Temperatur und/oder eines errechneten Temperaturverlaufs über wenigstens eine Teillänge des Metallbandes zu ermitteln.

Der Soll-Schnittzeitpunkt wird erfindungsgemäß mittels wenigstens eines computerimplementierten Algorithmus zur Schnittlängenoptimierung berechnet werden, der beispielsweise Teil einer übergeordneten Prozesssteuerung ist.

Die Scherfestigkeit des Metallbandes zum Soll-Schnittzeitpunkt am Schnittort wird vorzugsweise in Abhängigkeit der Temperatur des Metallbandes und dessen Dicke und/oder dessen Breite sowie in Abhängigkeit der Materialzusammensetzung des Metallbandes ermittelt. Ein Online-Prozessmodell kann den Temperaturverlauf des Metallbandes berechnen. In einer CSP^{®} Anlage kann das Online-Prozessmodell beispielsweise den Temperaturverlauf von einer Gießmaschine bis zum Einlauf in einen nachgelagerten Ofen oder eine nachgelagerte Heizeinrichtung berechnen. Die Materialzusammensetzung kann aus der Analyse des Walzgutes entnommen und in der Prozesssteuerung bzw. Prozessautomation hinterlegt sein.

Unter Scherfestigkeit ist die Scherfestigkeit des Metallbandes in kN/mm² insbesondere bei erhöhter Temperatur zu verstehen, wobei unter Scherfestigkeit der Widerstand verstanden wird, den ein Festkörper insbesondere tangentialen Scherkräften entgegensetzt.

Führen ungünstige Prozessbedingungen zu einer hohen Warmscherfestigkeit des Metallbandes, kann die Automation für die kritischen Bereiche des Walzvorgangs oder eines eventuell vorgelagerten anderen Prozessschrittes die Schere verriegeln, sodass diese keinen Schaden nimmt. Diese kritischen Bereiche können auch in einer Level 1 oder Level 2 Automation sichtbar gemacht werden und dem Bediener entsprechende Warnungen ausgeben. Über eine modellbasierte Berechnung zur Schnittlängenoptimierung kann der ursprünglich geplante Soll-Schnitt neu platziert werden, derart, dass eine möglichst geringe Störung des Prozesses erfolgt.

Nach einem Gesichtspunkt der Erfindung wird eine Walzanlage bereitgestellt, die Mittel zum, Ablängen und Walzen eines Metallbandes in wenigstens einer Walzlinie mit wenigstens einer Walzeinrichtung umfasst, wobei wenigstens eine Schere vorzugsweise unmittelbar hinter einer Stranggießanlage angeordnet ist, wobei die Schere zum Trennen des Metallbandes in Abschnitte vorgegebener Länge ausgebildet ist, wobei die Walzanlage eine übergeordnete Prozesssteuerung zur Automatisierung umfasst, wobei die Prozesssteuerung Mittel zur Steuerung der wenigstens einen Schere nach dem vorstehend beschriebenen Verfahren umfasst.

Die Schere kann unmittelbar hinter einer Stranggießanlage und vor einem der wenigstens einen Walzeinrichtung vorgelagerten Ofen angeordnet sein. Der Ofen kann beispielsweise als Tunnelofen ausgebildet sein.

Die Walzanlage gemäß der Erfindung kann insbesondere eine Prozesssteuerung aufweisen, die Mittel zur Berechnung eines Temperaturprofils und/oder eines Temperaturverlaufs des Metallbandes zwischen der Stranggießanlage und einer Heizeinrichtung aufweist, die einer ersten Walzeinrichtung vorgelagert ist.

Die Prozesssteuerung umfasst Mittel zur wenigstens näherungsweisen Bestimmung der Scherfestigkeit des Metallbandes in Abhängigkeit der Temperatur, der Dicke und/oder der Breite des Metallbandes und/oder dessen Materialzusammensetzung an einem Einlauf des Metallbandes in einen Schnittbereich der Schere sowie Mittel zum Blockieren der Schere, wenn eine scherenspezifische Grenz-Scherfestigkeit des Metallbandes überschritten ist.

Weiterhin umfasst die Prozesssteuerung eine Einrichtung zur Schnittlängenoptimierung des Metallbandes, die dazu ausgebildet ist, einen veränderten Soll-Schnittzeitpunkt für die Schere zu bestimmen, wenn eine Schnittauslösung blockiert wird. Die Schnittlängenoptimierung ist vorzugsweise modellbasiert. Das Modell kann auf Methoden des maschinellen Lernens basieren, insbesondere auf künstlichen neuronalen Netzen und dergleichen.

Die Erfindung wird nachstehend unter Bezugnahme auf ein in den Zeichnungen dargestelltes Ausführungsbeispiel erläutert.

Es zeigen:
- Figur 1: eine Gießwalzanlage gemäß der Erfindung und
- Figur 2: eine Warmwalzanlage gemäß der Erfindung.

In Figur 1 ist ein Teil einer Walzanlage gemäß der Erfindung schematisch dargestellt, die als Gießwalzanlage 1 ausgebildet ist. Die Gießwalzanlage 1 umfasst eine Stranggießanlage 2, eine hinter der Stranggießanlage 2 angeordnete Schere in Form einer Pendelschere 3, eine hinter der Pendelschere 3 angeordnete Heizeinrichtung in Form eines Tunnelofens 4 sowie nicht dargestellte Walzgerüste, die in wenigstens einer Walzstraße angeordnet sind.

Die Stranggießanlage 2 umfasst eine nicht dargestellte Gießpfanne sowie eine Kokille 5. Der aus der Kokille 5 austretende Gießstrang 6 wird über eine Strangführung 7 umgelenkt und hinter der Strangführung 7 mit der Pendelschere 3 vor dem Tunnelofen 4 zu Brammen abgelängt, wobei die Brammen bzw. der Gießstrang 6 vor der Pendelschere 3 eine Dicke von 40-180 mm sowie eine Breite von 800-2500 mm aufweisen kann. Die mittlere Temperatur des Gießstrangs 6 am Einlauf in die Pendelschere 3 sollte etwa 1000 °C betragen, d. h. außen etwa 900 °C und im Kern etwa 1200 °C. Der Gießstrang 6 wird vorzugsweise mit einer Geschwindigkeit von 2-7 m/s der Pendelschere 3 zugeführt. Die Pendelschere 3 wird von einer Steuer- und Regeleinrichtung 8 gesteuert, die zu einem Soll- Schnittzeitpunkt in Abhängigkeit einer Soll-Länge der Brammen einen Schnitt auslöst.

Das Verfahren gemäß der Erfindung umfasst eine fortlaufende Berechnung der Scherfestigkeit des zu trennenden Gießstrangs 6 bzw. des Metallbandes als Funktion der Temperatur des Gießstrangs, der Materialzusammensetzung des Gießstrangs sowie der Dicke und Breite des Gießstrangs.

Die Scherfestigkeit bzw. Warmscherfestigkeit des Gießstrangs 6 ist entscheidend dafür, welche Scher- bzw. Schneidkraft die Pendelschere 3 parallel zur Schnittfläche aufbringen muss. Insbesondere, wenn die Temperatur des Gießstrangs 6 im Bereich des Einlaufs in die Pendelschere 3 ein bestimmtes Niveau unterschreitet, kann daraus eine erhöhte Warmscherfestigkeit resultieren. Die Pendelschere 3 ist für eine bestimmte Scher- bzw. Schneidkraft ausgelegt, sodass angenommen werden kann, dass bei Überschreiten einer Grenz-Scherfestigkeit des Gießstrangs 6 die Pendelschere 3 Schaden nimmt oder einem erhöhten Verschleiß unterliegt. Bei dem Verfahren gemäß der Erfindung ist vorgesehen, die Scherfestigkeit des Gießstrangs 6 fortlaufend auf Basis eines Temperaturverlaufs des Gießstrangs 6 bis zum Einlauf in den Tunnelofen 4 zu berechnen. Das Verfahren umfasst das Ermitteln eines Soll-Schnittzeitpunkts für die Pendelschere 3 in Abhängigkeit einer vorbestimmten Soll-Länge des Gießstrangs 6. Die Soll-Länge des zu trennenden Metallbandes bzw. der zu trennenden Brammen wird von einer Prozesssteuerung 9 vorgegeben. Darüber hinaus erhält die Steuer- und Regeleinrichtung 8 aus der Überwachung der Warmscherfestigkeit des Gießstrangs 6 einen Steuerimpuls, der abgeleitet ist aus einem Vergleich der Scherfestigkeit des Gießstrangs 6 mit der vorgegebenen Grenz-Scherfestigkeit. Ist die Scherfestigkeit des Gießstrangs 6 im Bereich des Einlaufs der Pendelschere 3 zum Zeitpunkt größer als die Grenz-Scherfestigkeit wird die Pendelschere 3 verriegelt bzw. blockiert. Aufgrund eines Modells zur Schnittlängenoptimierung veranlasst die Prozesssteuerung 9 die Steuer- und Regeleinrichtung 8 einen neuen Brammenschnitt zu platzieren.

In Figur 2 ist ein Teil einer Warmwalzanlage 10 gemäß eines zweiten Ausführungsbeispiels der Erfindung schematisch dargestellt. Dieser Warmwalzanlage 10 muss nicht notwendigerweise eine Stranggießanlage 2 vorgeschaltet sein. Gleiche Bauteile sind bei diesem Ausführungsbeispiel mit gleichen Bezugszeichen versehen. Die Warmwalzanlage 10, der ein Warmband 12 kontinuierlich oder diskontinuierlich zugeführt wird, umfasst mehrere Heizeinrichtungen, nämlich eine Induktionsheizeinrichtung 13 und zwei Tunnelöfen 4, zwei Walzstraßen mit Walzgerüsten 11, sowie mehrere Scheren 14, die für unterschiedliche Banddicken ausgelegt sind. Auf die Darstellung und Auflistung weiterer bekannter Bestandteile wird aus Gründen der Vereinfachung verzichtet. Es können mehr oder weniger Scheren in der Walzanlage angeordnet sein, auch die Position in der Anlage kann variieren.

Das Warmband 12 wird einer der Trommelscheren 14 zugeführt. Die Trommelscheren 14 werden jeweils von einer Steuer- und Regeleinrichtung 8 gesteuert, die zu einem Soll-Schnittzeitpunkt in Abhängigkeit einer Soll-Länge des Bandes einen Schnitt auslöst.

Das Verfahren gemäß der Erfindung umfasst eine fortlaufende Berechnung der Scherfestigkeit des zu trennenden Warmbandes 12 oder des Gießstrangs 6 (siehe Figur 1) als Funktion der Temperatur des Materials, der Materialzusammensetzung, sowie der Dicke und Breite des Warmbandes 12 oder des Gießstrangs 6.

Die Scherfestigkeit bzw. Warmscherfestigkeit des Metallbandes ist entscheidend dafür, welche Scher- bzw. Schneidkraft die jeweilige Schere parallel zur Schnittfläche aufbringen muss. Insbesondere, wenn die Temperatur des Warmbandes 12 im Bereich des Einlaufs in die Schere ein bestimmtes Niveau unterschreitet, kann daraus eine erhöhte Warmscherfestigkeit resultieren. Die Scheren sind jeweils für eine bestimmte Scher- bzw. Schneidkraft ausgelegt, sodass angenommen werden kann, dass bei Überschreiten einer Grenz-Scherfestigkeit des Warmbandes 12 die betreffende Schere Schaden nimmt oder einem erhöhten Verschleiß unterliegt.

Bei dem Verfahren gemäß der Erfindung ist vorgesehen, die Scherfestigkeit des Warmbandes 12 fortlaufend auf Basis eines Temperaturverlaufs des Warmbandes 12 zu berechnen. Dies kann begrenzt auf einen Teilbereich der Warmwalzanlage 10 bezogen sein oder über die gesamte Warmwalzanlage 10 übergreifend. Das Verfahren umfasst das Ermitteln eines Soll-Schnittzeitpunkts für die jeweilige Schere in Abhängigkeit einer vorbestimmten Soll-Länge des Warmbandes 12. Die Soll-Länge des zu trennenden Warmbandes 12 wird von einer Prozesssteuerung 9 vorgegeben. Darüber hinaus erhält die Steuer- und Regeleinrichtung 8 aus der Überwachung der Warmscherfestigkeit des Warmbandes 12 einen Steuerimpuls, der abgeleitet ist aus einem Vergleich der Scherfestigkeit des Warmbandes 12 mit der vorgegebenen Grenz-Scherfestigkeit. Ist die Scherfestigkeit des Warmbandes 12 im Bereich des Einlaufs der jeweiligen Schere zum Soll-Schnittzeitpunkt größer als die Grenz-Scherfestigkeit wird die Schere verriegelt bzw. blockiert. Aufgrund eines Modells zur Schnittlängenoptimierung veranlasst die Prozesssteuerung 9 die Steuer- und Regeleinrichtung 8 einen neuen Schnitt zu platzieren.

### Bezugszeichenliste

- 1: Gießwalzanlage
- 2: Stranggießanlage
- 3: Pendelschere
- 4: Tunnelofen
- 5: Kokille
- 6: Gießstrang
- 7: Strangführung
- 8: Steuer- und Regeleinrichtung
- 9: Prozesssteuerung
- 10: Warmwalzanlage
- 11: Walzgerüste
- 12: Warmband
- 13: Induktionsheizeinrichtung
- 14: Scheren

## Patentansprüche

1. Verfahren zum Querteilen eines Metallbandes mittels wenigstens einer Schere in einer Walzanlage (1) unter Verwendung wenigstens einer übergeordneten Prozesssteuerung zur Automatisierung der Walzanlage, wobei das Verfahren folgende Verfahrensschritte umfasst:
A) Ermitteln wenigstens eines Soll-Schnittzeitpunkts an einem Schnittort der Walzanlage in Abhängigkeit einer Soll-Länge des Metallbandes,
B) Ermitteln der Scherfestigkeit des Metallbandes am Schnittort zum Soll-Schnittzeitpunkt,
C) Auslösen eines Schnitts zum Soll-Schnittzeitpunkt, wenn die Scherfestigkeit des Metallbandes am Schnittort zu einem Soll-Schnittzeitpunkt kleiner oder gleich einer für die Schere gegebenen Grenz-Scherfestigkeit des Metallbandes ist oder
D) Blockieren des Schnitts zum Soll-Schnittzeitpunkt, wenn die Scherfestigkeit des Metallbandes zum Soll-Schnittzeitpunkt am Schnittort größer als die Grenz-Scherfestigkeit ist, **dadurch gekennzeichnet, dass** das Verfahren folgenden weiteren Schritt umfasst:
E) Festlegen eines neuen Soll-Schnittzeitpunkts, wenn der Schnitt gemäß Verfahrensschritt D) blockiert wurde, wobei der Soll-Schnittzeitpunkt mittels wenigstens eines computerimplementierten Algorithmus zur Schnittlängenoptimierung berechnet wird.

2. Verfahren nach Anspruch 1, **dadurch gekennzeichnet, dass** die Scherfestigkeit des Metallbandes am Schnittort zum Soll-Schnittzeitpunkt in Abhängigkeit einer Temperatur des Metallbandes am Schnittort zum Soll-Schnittzeitpunkt ermittelt wird.

3. Verfahren nach einem der Ansprüche 1 oder 2, **dadurch gekennzeichnet, dass** die Temperatur am Schnittort zum Soll-Schnittzeitpunkt fortlaufend auf der Basis einer gemessenen Temperatur und/oder eines errechneten Temperaturverlaufs über wenigstens eine Teillänge des Metallbandes ermittelt wird.

4. Verfahren nach einem der Ansprüche 1 bis 3, **dadurch gekennzeichnet, dass** die Scherfestigkeit des Metallbandes zum Soll-Schnittzeitpunkt am Schnittort in Abhängigkeit der Temperatur des Metallbandes und dessen Dicke und/oder dessen Breite sowie in Abhängigkeit dessen Materialzusammensetzung ermittelt wird.

5. Walzanlage (1) umfassend Mittel zum, Ablängen und Walzen eines Metallbandes in wenigstens einer Walzlinie mit wenigstens einer Walzeinrichtung, wenigstens eine Schere, die vor und /oder hinter einer Walzenrichtung angeordnet ist, die zum Trennen des Metallbandes in Abschnitte vorgegebener Länge ausgebildet ist, und wenigstens eine übergeordnete Prozesssteuerung (9) zur Automatisierung der Walzanlage, wobei die Prozesssteuerung (9) Mittel zur Steuerung der wenigstens einen Schere nach dem Verfahren gemäß einem der Ansprüche 1-4 sowie Mittel zur wenigstens näherungsweisen Bestimmung der Scherfestigkeit des Metallbandes in Abhängigkeit der Temperatur, der Dicke und/oder der Breite des Metallbandes und/oder dessen Materialzusammensetzung an einem Einlauf des Metallbandes in einen Schnittbereich der Schere sowie Mittel zum Blockieren der Schere umfasst, wenn eine scherenspezifische Grenz-Scherfestigkeit des Metallbandes überschritten ist, und die Prozesssteuerung (9) eine Einrichtung zur Schnittlängenoptimierung des Metallbandes umfasst, die dazu ausgebildet ist, einen veränderten Soll-Schnittzeitpunkt für die Schere zu bestimmen, wenn eine Schnittauslösung blockiert wird.

6. Walzanlage (1) nach Anspruch 5, **dadurch gekennzeichnet, dass** die Schere unmittelbar hinter einer Stranggießanlage (2) und unmittelbar vor einer wenigstens einer Walzeinrichtung vorgelagerten Heizeinrichtung (4) angeordnet ist.

7. Walzanlage (1) nach Anspruch 6, **dadurch gekennzeichnet, dass** die Prozesssteuerung (9) Mittel zur Berechnung eines Temperaturprofils und/oder eines Temperaturverlaufs des Metallbandes zwischen der Stranggießanlage (2) und der Heizeinrichtung (4) aufweist, die einer ersten Walzeinrichtung vorgelagert ist.

## Claims

1. Method of cutting a metal strip to length by means of at least one shears in a rolling plant (1) with use of at least one superordinate process control for automation of the rolling plant, wherein the method comprises the following method steps:
A) determining at least one target cutting instant at a cut location of the rolling plant in dependence on a target length of the metal strip,
B) determining the cutting resistance of the metal strip at the cut location at the target cutting instant,
C) triggering a cut at the target cutting instant if the cutting resistance of the metal strip at the cut location at a target cutting instant is less than or equal to a limit cutting resistance, which is given for the shears, of the metal strip or
D) blocking the cut at the target cutting instant if the cutting resistance of the metal strip at the target cutting instant at the cut location is greater than the limit cutting resistance, **characterised in that** the method comprises the following further step:
E) fixing a new target cutting instant if the cut in accordance with method step D) was blocked, wherein the target cutting instant is calculated by means of at least one computer-implemented algorithm for cut length optimisation.

2. Method according to claim 1, **characterised in that** the cutting resistance of the metal strip at the cut location at the target cutting instant is determined in dependence on a temperature of the metal strip at the cut location at the target cutting instant.

3. Method according to one of claims 1 and 2, **characterised in that** the temperature at the cut location at the target cutting instant is determined continuously on the basis of a measured temperature and/or a calculated temperature plot over at least a sub-length of the metal strip.

4. Method according to any one of claims 1 to 3, **characterised in that** the cutting resistance of the metal strip at the target cutting instant at the cut location is determined in dependence on the temperature of the metal strip and the thickness thereof and/or the width thereof as well as in dependence on the material composition thereof.

5. Rolling plant (1) comprising means for cutting to length and rolling a metal strip in at least one rolling line with at least one rolling device (11), at least one shears arranged upstream and/or downstream of a rolling device (11) and configured for separating the metal strip into sections of predetermined length and at least one superordinate process control (9) for automation of the rolling plant, wherein the process control (9) comprises means for controlling the at least one shears in accordance with the method according to any one of claims 1 to 4 as well as means for at least approximate determination of the cutting resistance of the metal strip in dependence on the temperature, thickness and/or width of the metal strip and/or the material composition thereof at an entry of the metal strip into a cutting region of the shears as well as means for blocking the shears if a shears-specific limit cutting resistance of the metal strip is exceeded, and the process control (9) comprises a device for cut length optimisation of the metal strip, which is configured to determine a changed target cutting instant for the shears if triggering of a cut is blocked.

6. Rolling plant (1) according to claim 5, **characterised in that** the shears are arranged directly downstream of a continuous casting plant (2) and directly upstream of a heating device (4) upstream of at least one rolling device (11)

7. Rolling plant (1) according to claim 6, **characterised in that** the process control (9) comprises means for calculation of a temperature profile and/or a temperature plot of the metal strip between the continuous casting plant (2) and the heating device (4) upstream of the at least one rolling device (11).

## Revendications

1. Procédé de tronçonnage transversal d'une bande métallique au moyen d'au moins une cisaille dans une installation de laminage (1) en utilisant au moins une commande de processus de niveau supérieur pour l'automatisation de l'installation de laminage, le procédé comprenant les étapes de procédé suivantes :
A) détermination d'au moins un instant de coupe de consigne à un emplacement de coupe de l'installation de laminage en fonction d'une longueur de consigne de la bande métallique,
B) détermination de la résistance au cisaillement de la bande métallique à l'emplacement de coupe à l'instant de coupe de consigne,
C) déclenchement d'une coupe à l'instant de coupe de consigne, si la résistance au cisaillement de la bande métallique à l'emplacement de coupe à un instant de coupe de consigne est inférieure ou égale à une résistance au cisaillement limite de la bande métallique donnée pour la cisaille, ou
D) blocage de la coupe à l'instant de coupe de consigne, si la résistance au cisaillement de la bande métallique à l'instant de coupe de consigne à l'emplacement de coupe est supérieure à la résistance au cisaillement limite, **caractérisé en ce que** le procédé comprend l'étape supplémentaire suivante :
E) définition d'un nouvel instant de coupe de consigne, si la coupe a été bloquée conformément à l'étape de procédé D), l'instant de coupe de consigne étant calculé au moyen d'au moins un algorithme mis en œuvre par ordinateur pour l'optimisation de la longueur de coupe.

2. Procédé selon la revendication 1, **caractérisé en ce que** la résistance au cisaillement de la bande métallique à l'emplacement de coupe à l'instant de coupe de consigne est déterminée en fonction d'une température de la bande métallique à l'emplacement de coupe à l'instant de coupe de consigne.

3. Procédé selon l'une des revendications 1 ou 2, **caractérisé en ce que** la température à l'emplacement de coupe à l'instant de coupe de consigne est déterminée en continu sur la base d'une température mesurée et/ou d'une évolution de température calculée sur au moins une longueur partielle de la bande métallique.

4. Procédé selon l'une des revendications 1 à 3, **caractérisé en ce que** la résistance au cisaillement de la bande métallique à l'instant de coupe de consigne à l'emplacement de coupe est déterminée en fonction de la température de la bande métallique et de son épaisseur et/ou de sa largeur ainsi qu'en fonction de sa composition matérielle.

5. Installation de laminage (1) comprenant des moyens pour la mise à longueur et le laminage d'une bande métallique dans au moins une ligne de laminage avec au moins un dispositif de laminage, au moins une cisaille, qui est agencée en amont et/ou en aval d'un dispositif de laminage, qui est conçue pour séparer la bande métallique en sections de longueur prédéfinie, et au moins une commande de processus de niveau supérieur (9) pour l'automatisation de l'installation de laminage, la commande de processus (9) comprenant des moyens pour la commande de l'au moins une cisaille selon le procédé selon l'une des revendications 1-4 ainsi que des moyens pour la détermination au moins approximative de la résistance au cisaillement de la bande métallique en fonction de la température, de l'épaisseur et/ou de la largeur de la bande métallique et/ou de sa composition matérielle à une entrée de la bande métallique dans une zone de coupe de la cisaille, ainsi que des moyens pour bloquer la cisaille lorsqu'une résistance au cisaillement limite spécifique à la cisaille de la bande métallique est dépassée, et la commande de processus (9) comprenant un dispositif pour l'optimisation de la longueur de coupe de la bande métallique, qui est conçu pour déterminer un instant de coupe de consigne modifié pour la cisaille lorsqu'un déclenchement de coupe est bloqué.

6. Installation de laminage (1) selon la revendication 5, **caractérisée en ce que** la cisaille est agencée immédiatement en aval d'une installation de coulée continue (2) et immédiatement en amont d'un dispositif de chauffage (4) agencé en amont d'au moins un dispositif de laminage.

7. Installation de laminage (1) selon la revendication 6, **caractérisée en ce que** la commande de processus (9) présente des moyens pour le calcul d'un profil de température et/ou d'une évolution de température de la bande métallique entre l'installation de coulée continue (2) et le dispositif de chauffage (4), qui est agencé en amont d'un premier dispositif de laminage.
